# EUROPÄISCHE PATENTSCHRIFT

(11) **EP 0 952 905 B1**
(45) Veröffentlichungstag und Bekanntmachung des Hinweises auf die Patenterteilung: **05.12.2001**
(21) Anmeldenummer: 98902999.6
(22) Anmeldetag: 13.01.1998
(51) Int. Cl.: B26D 7/26, B24B 5/36

(54) **VORRICHTUNG ZUM ROTATIONSSCHNEIDEN VON BAHNFÖRMIGEM MATERIAL**
DEVICE FOR ROTATIONAL CUTTING OF BAND-SHAPED MATERIAL
DISPOSITIF DE COUPE PAR ROTATION D'UN MATERIAU EN FORME DE BANDE

(30) Priorität: 16.01.1997 DE 29700627 U
(43) Veröffentlichungstag der Anmeldung: 03.11.1999
(73) Patentinhaber: SCHOBER GmbH Werkzeug- und Maschinenbau, D-71735 Eberdingen (DE)
(72) Erfinder: WITTMAIER, Klaus, D-71665 Vaihingen (DE)
(74) Vertreter: Dreiss, Fuhlendorf, Steimle & Becker
(86) Internationale Anmeldenummer: EP9800148
(87) Internationale Veröffentlichungsnummer: WO9831517

(56) Entgegenhaltungen:
- EP-A- 0 069 017
- US-A- 4 130 042
- US-A- 4 359 919
- US-A- 5 569 060

## Beschreibung

Die Erfindung betrifft eine Vorrichtung zum Rotationsschneiden von bahnförmigem Material gemäß dem Oberbegriff des Anspruchs 1.

Derartige Vorrichtungen (z.B. EP 0 069 017 A1) weisen in der Regel eine Rotationsschneidwalze auf, die an ihrer Außenoberfläche wenigstens eine Schneide trägt, mit welcher das bahnförmige Material geschnitten wird. Dieses bahnförmige Material durchläuft dabei einen Spalt zwischen der Rotationsschneidwalze und einem Gegenwerkzeug. Die Zustellung der Schneide in Richtung auf das Gegenwerkzeug erfolgt über Laufringe, die üblicherweise an der Rotationsschneidwalze vorgesehen sind. Dabei kann die Schneide entweder geringfügig über den Außenumfang dieser Laufringe vorstehen, bündig mit diesen abschließen oder geringfügig zurückversetzt sein. Dies hängt jeweils vom zu schneidenden bahnförmigen Material ab.

Während des Schneidvorganges nutzen sich die Schneiden ab, so dass sich der Abstand der Schneidenspitzen zum Gegenwerkzeug vergrößert. Dies führt zu einer Verschlechterung der Schneidleistung. Aus dem Stand der Technik ist es nun bekannt, durch Erhöhung der Anpresskraft der Laufringe auf den Gegenzylinder den Spalt wieder auf den gewünschten Wert einzustellen. Dies kann relativ einfach durchgeführt werden. Es sind jedoch sehr hohe Kräfte erforderlich und die ganze Schneidvorrichtung wird aufgrund der Verformung stärker erwärmt. Außerdem sind diesem Verfahren Grenzen gesetzt, da nicht beliebig weit zugestellt werden kann. Außerdem ist dieses Verfahren sehr schmutzempfindlich.

Außerdem ist bekannt, konische Schmitzringe zu verwenden, um die Rotationsschneidwalze gegenüber dem Gegenwerkzeug axial zu verschieben. Dieses Einstellungsverfahren ist relativ teuer und aufwendig und auch hier treten relativ große Erwärmungen an den Berührungsstellen der Schmitzringe auf. Dieses Verfahren ist ebenfalls schmutzempfindlich und die Zustellung ist begrenzt.

Weiterhin ist bekannt, das Gegenwerkzeug mit Laufringen zu versehen, die eine kegelige Innenoberfläche aufweisen und auf einem Kegel des Gegenwerkzeugs sitzen. Durch entsprechende Vorspannung dieser Laufringe kann deren Durchmesser verringert werden. Auch hier ist der Montageaufwand sehr hoch und kostspielig. Ferner sind derartige Laufringe bruchempfindlich.

Der Erfindung liegt die Aufgabe zugrunde, eine Vorrichtung der eingangs genannten Art derart weiterzubilden, dass relativ einfach der durch Abnutzung der Schneide sich verändernde Spalt nachgestellt werden kann.

Diese Aufgabe wird erfindungsgemäß durch die Merkmale des kennzeichnenden Teils des Anspruchs 1 gelöst.

Durch das Abschleifen der Laufringe wird der Abstand der Rotationsschneidwalze gegenüber dem Gegenwerkzeug verringert und dadurch die Schneide zugestellt. Dies ist relativ einfach möglich, indem das Schleifelement auf die Laufringe aufgesetzt wird und so lange Material abgetragen wird, bis der gewünschte Abstand zwischen Schneide und Gegenwerkzeug bzw. der gewünschte enge Spalt wieder hergestellt ist.

Die erfindungsgemäße Schleifeinrichtung wird während des normalen Schneidprozesses und im Bedarfsfall eingesetzt. Die Einrichtung kann mechanisch, pneumatisch und/oder hydraulisch aufgeschwenkt und/oder angedrückt werden. Die Schleifzeit kann beliebig lange gewählt und ebenfalls eingestellt werden. Ferner kann der Anpressdruck und damit die Abtragrate frei gewählt und eingestellt werden. Das Schleifelement der Schleifeinrichtung kann auf den Laufring abgestimmt sein. Das Schleifelement oder die komplette Schleifeinrichtung kann durch Federn und pneumatische Unterstützung während des Schleifvorganges quer zur Drehrichtung oszillierend bewegt werden, so dass eine gleichmäßige Abtragung entsteht. Je nach Anforderung kann das Schleifelement breiter oder schmäler als der Laufring sein. Es können vorgesetzte oder nachgesetzte Reinigungsrollen vorgesehen sein, die Staub und Verschmutzungen aufnehmen. Die Reinigung kann auch durch feststehende Lippen oder Abstreifer erfolgen und es kann ein Reinigungszusatz oder ein Schleifmittel zugeführt werden. Außerdem kann die Einrichtung je nach Bedarf mit oder gegen die Drehrichtung des Laufrings aufgesetzt bzw. aufgeschwenkt werden. Erfolgt der Schleifvorgang am Gegenzylinder, dann in der Regel in den Bereichen, an denen die Laufringe aufsitzen. Aufgrund des Anschwenkmechanismuses ist die Einrichtung unabhängig von den Walzendurchmessern. Den Reinigungselementen kann noch ein Abstreifer vor- oder nachgestellt werden, z.B. ein Klingenabstreifer. Das Schleifelement kann auch aus mehreren unterschiedlichen Schleifmaterialien zusammengesetzt sein, z.B. ein Compound-Schleifelement bzw. Sandwich-Schleifelement. Die Form des Scheifelements kann beliebig sein, z.B. flach, bogenförmig, konkav, konvex oder prismenförmig. Falls während des Schleif- oder Poliervorganges unerwünscht Wärme am Laufring entsteht, kann an der Schleifvorrichtung eine Druckluftdüse zur Laufringkühlung angebracht sein. Falls es für das Schleifergebnis erforderlich ist, kann die Schleifeinrichtung zusätzlich zur Querbewegung oder unabhängig davon in oder gegen die Laufrichtung des Laufringes bewegt werden. Außerdem kann die Andruckkraft unterschiedlich stark eingestellt werden oder zusätzlich pulsierend aufgebracht werden.

Weitere Vorteile, Merkmale und Einzelheiten der Erfindung ergeben sich aus den Unteransprüchen und der nachfolgenden Beschreibung, in der unter Bezugnahme auf die Zeichnung Ausführungsbeispiele im Einzelnen dargestellt sind. Dabei zeigen:
- Figur 1: eine schematische Darstellung der erfindungsgemäßen Schleifeinrichtung;
- Figur 2: eine schematische Darstellung einer Oszillationseinrichtung für ein Schleifelement;
- Figuren 3a bis 3d: unterschiedliche Formen der Schleifelemente.

In Figur 1 ist ein Laufring 1 eines Rotationsschneidzylinders und ein Gegenwerkzeug 2 dargesteilt. Sowohl der Laufring 1 als auch das Gegenwerkzeug 2 laufen in Richtung der Pfeile 3 und 4 um. Auf der Oberseite des Laufrings 1 ist eine insgesamt mit 5 bezeichnete Schleifeinrichtung vorgesehen. Diese Schleifeinrichtung ist um ein Lager 6 in Richtung des Doppelpfeils 7 schwenkbar gelagert. Außerdem wird die Schleifeinrichtung 5 in Richtung des Pfeils 8 mit einer geeigneten Vorrichtung mit einer Druckkraft beaufschlagt und auf diese Weise auf die Außenoberfläche des Laufrings 1 aufgedrückt. Dabei liegt ein Schleifelement 9, welches auswechselbar in einem Gehäuse 10 der Schleifeinrichtung 5 vorgesehen ist, auf dem Schleifring 1 auf. Vor und hinter dem Schleifelement 9 sind Reinigungsbollen 11 und 12 vorgesehen, die die Oberfläche des Laufrings 1 reinigen und ggf. benetzen.
In Figur 2 ist eine Oszillationsvorrichtung 13 dargestellt, mit der das Schleifelement 9 in Richtung der Achse 14 des Laufrings 1 und somit in Richtung des Doppelpfeils 15 oszillierend bewegt wird. Dabei wird das Schleifelement 9 von einem mechanischen, hydraulischen oder pneumatischen Antrieb 16, z.B. einem Zylinder o.dgl., angetrieben. Dabei greift am Schleifelement 9 direkt eine Antriebstange 17 an, wohingegen sich das Schleifelement 9 auf der gegenüberliegenden Seite an einer Feder 18 (Schraubendruckfeder) abstützt.

In den Figuren 3a bis 3d sind unterschiedliche Formen des Schleifelements 9 dargestellt. Die Figur 3a zeigt ein Schleifelement 9 mit einer ebenen Schleiffläche, wobei das Schleifelement 9 außerdem in Richtung des Doppelpfeils 19 oszillierend, d.h. in Drehrichtung (Pfeil 3) des Laufrings 1 und entgegen dieser Drehrichtung bewegbar ist. Die Figur 3b zeigt ein Schleifelement 9 mit einer bogenförmig konvexen Schleiffläche und die Figur 3c zeigt ein Schleifelement 9 mit einer bogenförmig konkaven Schleiffläche. Die Figur 3d zeigt ein Schleifelement 9 mit einer prismatischen (V-förmigen) Schleiffläche.

## Patentansprüche

1. Vorrichtung zum Rotationsschneiden von bahnförmigem Material mit einer Rotationsschneidwalze, welche an ihrer Außenoberfläche wenigstens eine Schneide trägt, und einem Gegenwerkzeug (2), wobei das bahnförmige Material zwischen dem Gegenwerkzeug (2) und der Rotationsschneidwalze hindurchgeführt wird, und die Rotationsschneidwalze wenigstens einen, insbesondere zwei Laufringe (1) aufweist, die am Umfang des Gegenwerkzeugs (2) anliegen und über die die Zustellung der Schneide zum Gegenwerkzeug (2) bestimmbar ist, **dadurch gekennzeichnet, dass** wenigstens eine Schleifeinrichtung (5) mit wenigstens einem Schleifelement (9) vorgesehen ist, dass die Schleifeinrichtung (5) während des Schneidvorganges auf den bzw. die Laufringe (1) aufsetzbar und mit dem Schleifelement (9) Material von den Laufringen (1) abtragbar ist.

2. Vorrichtung nach Anspruch 1, **dadurch gekennzeichnet, dass** die Schleifeinrichtung (5) auf das bzw. die Laufringe (1) aufschwenkbar ist.

3. Vorrichtung nach einem der vorhergehenden Ansprüche, **dadurch gekennzeichnet, dass** die Schleifeinrichtung (5) im Bedarfsfall, insbesondere manuell oder automatisch, aufsetzbar ist.

4. Vorrichtung nach einem der vorhergehenden Ansprüche, **dadurch gekennzeichnet, dass** die Schleifeinrichtung (5) mechanisch, pneumatisch und/oder hydraulisch aufsetzbar und/oder andrückbar ist.

5. Vorrichtung nach einem der vorhergehenden Ansprüche, **dadurch gekennzeichnet, dass** die Schleifdauer frei wählbar und einstellbar ist.

6. Vorrichtung nach einem der vorhergehenden Ansprüche, **dadurch gekennzeichnet, dass** der Anspressdruck frei wählbar ist und insbesondere pulsierend ist.

7. Vorrichtung nach einem der vorhergehenden Ansprüche, **dadurch gekennzeichnet, dass** die Schleifelemente (9) auf den Laufring (1) bzw. das Gegenwerkzeug (2) abgestimmt ist und insbesondere einen Sandwich-Aufbau aufweist.

8. Vorrichtung nach einem der vorhergehenden Ansprüche, **dadurch gekennzeichnet, dass** die Schleifeinrichtung (5) oder das Schleifelement (9) quer zur Drehrichtung des Werkstücks oszillierend bewegbar ist.

9. Vorrichtung nach einem der vorhergehenden Ansprüche, **dadurch gekennzeichnet, dass** das Schleifelement (9) breiter oder schmaler als der Laufring (1) ist.

10. Vorrichtung nach einem der vorhergehenden Ansprüche, **dadurch gekennzeichnet, dass** die Schleifeinrichtung (5) dem Schleifelement (9) vorgesetzte und/oder nachgesetzte Abstreif- und/oder Reinigungselemente, insbesondere Rollen (11, 12) oder Klingen aufweist.

11. Vorrichtung nach Anspruch 10, **dadurch gekennzeichnet, dass** die Reinigungselemente die Schleifstelle befeuchten.

12. Vorrichtung nach einem der vorhergehenden Ansprüche, **dadurch gekennzeichnet, dass** die Schleifeinrichtung (5) in oder gegen die Laufrichtung der Laufringe (1) oder des Gegenwerkzeugs (2) schwenkbar ist.

13. Vorrichtung nach einem der vorhergehenden Ansprüche, **dadurch gekennzeichnet, dass** die Schleifeinrichtung (5) vom Durchmesser der Laufringe (1) oder des Gegenwerkzeugs (2) unabhängig ist.

14. Vorrichtung nach einem der vorhergehenden Ansprüche, **dadurch gekennzeichnet, dass** die Form des Schleifelements (9) eben, konvex, konkav oder prismenförmig ist.

15. Vorrichtung nach einem der vorhergehenden Ansprüche, **dadurch gekennzeichnet, dass** eine die Schleifstelle kühlende Kühlvorrichtung, z.B. eine Druckluftdüse vorgesehen ist.

16. Vorrichtung nach einem der vorhergehenden Ansprüche, **dadurch gekennzeichnet, dass** die Schleifeinrichtung (5) in oder gegen die Drehrichtung oszillierend bewegbar ist.

## Claims

1. Device for rotational cutting of web-shaped material with a rotational cutting roller which has at least one cutter on its external surface, and a counter tool (2), the web-shaped material being guided between the counter tool (2) and the rotational cutting roller, and the rotational cutting roller having at least one, in particular two races (1) which rest on the periphery of the counter tool (2) and via which the adjustment of the cutter to the counter tool (2) can be determined, **characterised in that** at least one grinding device (5) with at least one grinding element (9) is provided, **in that** the grinding device (5) can be placed on the race(s) (1) during the cutting process and material can be removed from the races (1) with the grinding element (9).

2. Device according to claim 1, **characterised in that** the grinding device (5) can be pivoted onto the race(s).

3. Device according to any one of the preceding claims, **characterised in that**, if necessary, the grinding device can be placed, in particular manually or automatically.

4. Device according to any one of the preceding claims, **characterised in that** the grinding device (5) can be placed and/or pressed on mechanically pneumatically and/or hydraulically.

5. Device according to any one of the preceding claims, **characterised in that** the duration of grinding is freely selectable and adjustable.

6. Device according to any one of the preceding claims, **characterised in that** the pressing pressure is freely selectable and, in particular pulsating.

7. Device according to any one of the preceding claims, **characterised in that** the grinding element (9) is coordinated with the race (1) or the counter tool (2) and, in particular, has a sandwich construction.

8. Device according to any one of the preceding claims, **characterised in that** the grinding device (5) or the grinding element (9) can be moved in an oscillating manner transverse to the direction of rotation of the workpiece,

9. Device according to any one of the preceding claims, **characterised in that** the grinding element (9) is wider or narrower than the race (1).

10. Device according to any one of the preceding claims, **characterised in that** the grinding device (5) has stripping and/or cleaning elements, in particular rollers (11, 12) or blades placed before and/or after the grinding element (9).

11. Device according to claim 10, **characterised in that** the cleaning elements dampen the grinding point.

12. Device according to any one of the preceding claims, **characterised in that** the grinding device (5) can be pivoted in or counter to the direction of travel of the races (1) or the counter tool (2).

13. Device according to any one of the preceding claims, **characterised in that** the grinding device (5) is independent of the diameter of the races (1) or the counter tool (2).

14. Device according to any one of the preceding claims, **characterised in that** the shape of the grinding element (9) is plane, convex, concave or prism-shaped.

15. Device according to any one of the preceding claims, **characterised in that** a cooling device, for example a compressed-air nozzle, which cools the grinding point is provided.

16. Device according to any one of the preceding claims, **characterised in that** the grinding device (5) can be moved in an oscillating manner in or counter to the direction of rotation.

## Revendications

1. Dispositif de coupe par rotation d'une matière en forme de bande au moyen d'un cylindre de coupe rotatif, qui porte sur sa surface extérieure au moins un couteau, et d'un contre-outil (2), dans lequel la matière en forme de bande est introduite entre le contre-outil (2) et le cylindre de coupe rotatif, et le cylindre de coupe rotatif comporte au moins un et de préférence deux bagues de roulement (1) qui portent sur la périphérie du contre-outil (2) et au moyen desquelles la position du couteau par rapport au contre-outil (2) peut être déterminée, **caractérisé en ce qu'**au moins un appareil d'abrasion (5) comportant au moins un élément abrasif (9) est prévu, **en ce que** l'appareil d'abrasion (5) peut être monté sur la ou les bagues de roulement (1) pendant le processus de coupe, et **en ce que** de la matière peut être enlevée des bagues de roulement (1) au moyen de l'élément abrasif (9).

2. Dispositif selon la revendication 1, **caractérisé en ce que** l'appareil d'abrasion (5) peut être appliqué par pivotement sur la bague ou les bagues de roulement (1).

3. Dispositif selon l'une quelconque des revendications précédentes, **caractérisé en ce que** l'appareil d'abrasion (5) peut être positionné en cas de besoin, en particulier manuellement ou automatiquement.

4. Dispositif selon l'une quelconque des revendications précédentes, **caractérisé en ce que** l'appareil d'abrasion (5) peut être positionné et/ou appuyé par effet mécanique, pneumatique ou hydraulique.

5. Dispositif selon l'une quelconque des revendications précédentes, **caractérisé en ce que** la durée d'abrasion peut être sélectionnée et réglée librement.

6. Dispositif selon l'une quelconque des revendications précédentes, **caractérisé en ce que** la pression d'appui peut être sélectionnée librement, et en particulier être pulsée.

7. Dispositif selon l'une quelconque des revendications précédentes, **caractérisé en ce que** l'élément abrasif (9) est adapté à la bague de roulement (1) ou encore au contre-outil (2), et est en particulier d'une structure en sandwich.

8. Dispositif selon l'une quelconque des revendications précédentes, **caractérisé en ce que** l'appareil d'abrasion (5) ou l'élément abrasif (9) est mobile de façon oscillante transversalement à la direction de rotation de l'outil de coupe.

9. Dispositif selon Tune quelconque des revendications précédentes, **caractérisé en ce que** l'élément abrasif (9) est plus large ou plus étroit que la bague de roulement (1).

10. Dispositif selon l'une quelconque des revendications précédentes, **caractérisé en ce que** l'appareil d'abrasion (5) comporte des éléments de dégagement et/ou de nettoyage, en particulier des rouleaux (11, 12) ou des lames, en amont et/ou en aval de l'élément abrasif (9).

11. Dispositif selon la revendication 10, **caractérisé en ce que** les éléments de nettoyage mouillent l'emplacement d'abrasion.

12. Dispositif selon l'une quelconque des revendications précédentes, **caractérisé en ce que** l'appareil d'abrasion peut pivoter dans la direction de déplacement des bagues de roulement (1) ou du contre-outil (2), ou en direction contraire.

13. Dispositif selon l'une quelconque des revendications précédentes **caractérisé en ce que** l'appareil d'abrasion (5) est indépendant du diamètre des bagues de roulement (1) ou du contre-outil (2).

14. Dispositif selon l'une quelconque des revendications précédentes, **caractérisé en ce que** la forme de l'élément abrasif (9) est plane, convexe, concave ou prismatique.

15. Dispositif selon l'une quelconque des revendications précédentes, **caractérisé en ce qu'**il est prévu un dispositif de refroidissement qui refroidit l'emplacement d'abrasion, par exemple une buse d'air comprimé.

16. Dispositif selon l'une quelconque des revendications précédentes, **caractérisé en ce que** l'appareil d'abrasion (5) est mobile de façon oscillante dans le sens de rotation ou dans le sens contraire.
